# EUROPÄISCHE PATENTANMELDUNG

(11) **EP 0 039 869 A1**
(43) Veröffentlichungstag der Anmeldung: **18.11.1981**
(21) Anmeldenummer: 81103354.7
(22) Anmeldetag: 04.05.1981
(51) Int. Cl.: H01H 50/02, H01H 9/04

(54) **Gehäuse für ein elektrisches Bauelement**

(30) Priorität: 09.05.1980 DE 3017874
(71) Anmelder: SIEMENS AKTIENGESELLSCHAFT, 80333 München (DE)
(72) Erfinder: Lösch, Konrad, Ing.-Grad., D-8000 München 70 (DE); Kupec, Peter, Dr. Ing., D-8043 Unterföhring (DE)

(57) **Zusammenfassung**

In dem Gehäuse für ein Relais oderanderes Bandelement wird eine erhöhte Konzentration schädlicher Gas dadurch vermieden, daß ein Teil der Gehäusewand für Gase durchlässig, jedoch für Flüssigkeiten undurchlässig gehalten wird. Zu diesem Zweck kann die Gehäusewand Löcher enthalten, weiche auf der Innenseite mit einer porösen Folie bedeckt sind.

## Beschreibung

Die Erfindung bezieht sich auf ein Gehäuse für ein elektrisches Bauelement, insbesondere für ein Relais, mit gegen das Eindringen von Flüssigkeiten abgedichteten Gehäusewänden.

Elektrische Bauelemente, welche auf Leiterplatten gelötet werden, müssen nach dem Lötvorgang jeweils mit den Leiterplatten gewaschen werden, damit die Flußmittelreste gelöst werden. Diesen Waschvorgang müssen auch elektromechanische Bauelemente, also insbesondere Relais, ohne Beeinträchtigung ihrer Funktion überstehen; zu diesem Zweck werden die Bauelemente abgedichtet, selbst wenn dies für ihren sonstigen Einsatz nicht erforderlich wäre. Im Gegensatz zu Relais mit hermetisch geschützten Kontakten sind bei solchen Bauelementen oft die Kontakte nicht von der Spulenwicklung getrennt, so daß sich in dem abgedichteten Gehäuse erhöhte Konzentrationen von Gasen und Dämpfen-bilden. Vielfach sind diese Gaskonzentrationen auch die Folge von Lichtbögen, die bei größerer Kontaktbelastung entstehen. Aus diesen Gründen besteht in derartigen abgedichteten Bauelementen die Gefahr, daß Metallteile korrodieren und daß sich widerstandserhöhende Schichten auf den Kontakten bilden.

Aufgabe der Erfindung ist es, ein waschdichtes Gehäuse für Relais und andere Bauelemente zu schaffen, bei dem solche unerwünschten Gaskonzentrationen vermieden werden. Erfindungsgemäß wird diese Aufgabe dadurch gelöst, daß die Gehäusewände zumindest teilweise aus einem gasdurchlässigen, aber flüssigkeitsdichten Material gebildet sind.

Durch die erfindungsgemäße Ausbildung der Gehäusewände oder von Teilen dieser Gehäusewände mit einem atmungsaktiven Material wird einerseits die Waschfähigkeit dieser Bauelemente erhalten und andererseits der Gasaustausch zwischen dem Gehäuseinneren und der umgebenden Atmosphäre vor und nach dem Waschen gewährleistet. Die Anwendung der Erfindung kann in der Weise erfolgen, daß das Gehäuse Durchbrüche aufweist, welche mittels Abdeckfolien aus dem gasdurchlässigen und flüssigkeitsdichten .Material verschlossen sind.. Da diese Abdeckfolien im allgemeinen sehr empfindlich gegen mechanische Beanspruchung sind, werden sie zweckmäßigerweise auf der Gehäuseinnenseite aufgebracht. Die Verbindung der Abdeckfolie mit der Gehäusewand kann beispielsweise durch HeiBsiegeln erfolgen.

In einer-vorteilhaften Ausführungsform der Erfindung wird als Material für die Gehäusewände bzw. für die Abdeckfolien ein mit Polytetrafluorethylen (PTFE) gebildetes Molekularsieb verwendet. Dabei kann das PTFE als poröse Oberflächenschicht auf einem Trägervlies aufgebracht sein. Ein zweckmäßiger Träger für diese Anwendung ist ein Vlies aus Polypropylen (PP), Polyethylen (PE), Polyester (PETP) etc. Ein mit PTFE beschichtetes Vlies dieser Art ist beispielsweise unter dem Handelsnamen "Gore-Tex" bekannt.

Die Erfindung wird nachfolgend an einem Ausführungsbeispiel anhand der Zeichnung näher erläutert.

Es zeigt
Fig. 1 ein abgedichtetes Relaisgehäuse im Schnitt,
Fig. 2 einen vergrößerten Detailschnitt durch den Gehäusedeckel.

In der Fig. 1 ist ein Relaisgehäuse 1 mit einem nicht näher dargestellten Relaissystem 2 gezeigt. Die Anschlußstifte 3 sind dicht durch das Gehäuse 1 geführt, während dieses Gehäuse auf seiner Oberseite mit einem Deckel 4 verschlossen ist. Der Rand 5 zwischen Deckel 4 und Gehäuse 1 ist abgedichtet, so daß das gesamte Gehäuse auf eine Leiterplatte gesetzt und mit dieser gewaschen werden kann.

Um im Gehäuseinneren unerwünschte Konzentrationen schädlicher Gase zu vermeiden,. besitzt der Deckel 4 Durchbrüche 6, welche auf der Innenseite mit einer Abdeckfolie 7 verschlossen sind. Diese Abdeckfolie 7 besteht aus einem porösen, jedoch flüssigkeitsdichten Material. Das bedeutet, daß beispielsweise Wasser erst bei einem hohen Überdruck durch die Folie hindurchtreten kann.

Der Detailausschnitt in Fig. 2 zeigt in vergrößertem Schnitt den Deckel 4 und die Abdeckfolie 7. Die Abdeckfolie 7 besteht im wesentlichen aus der porösen Schicht 8, die beispielsweise aus Polytetrafluorethylen gebildet ist.. Zur Verbesserung der mechanischen Eigenschaften dieser porösen PTFE-Folie ist sie auf einen Träger 9 aufkaschiert, welches ein Polyestervlies sein kann. Die Abdeckfolie 7 ist durch Heißsiegeln mit dem Deckel 4 verbunden und verschließt somit waschdicht die Deckeldurchbrüche 6.

## Patentansprüche

1. Gehäuse für ein elektrisches Bauelement, insbesondere für ein Relais, mit gegen das Eindringen von Flüssigkeiten abgedichteten Gehäusewänden, dadurch gekennzeichnet , daß die Gehäusewände (4) zumindest teilweise aus einem gasdurchlässigen, aber flüssigkeitsdichten Material (7) gebildet sind.

2. Gehäuse nach Anspruch 1, dadurch gekennzeichnet , daß die Gehäusewände (4) Durchbrüche (6) aufweisen, welche mittels Abdeckfolien (7) aus gasdurchlässigem und flüssigkeitsdichtem Material verschlossen sind.

3. Gehäuse nach Anspruch 2, dadurch gekennzeichnet , daß die Abdeckfolien (7) auf der Gehäuseinnenseite aufgebracht sind.

4. Gehäuse nach Anspruch 2 oder 3, dadurch gekennzeichnet , daß die Abdeckfolien (7) durch Heißsiegeln mit der Gehäusewand (4) verbunden sind.

5. Gehäuse nach einem der Ansprüche 1 bis 4, dadurch gekennzeichnet , daß als gasdurchlässiges Material ein mit Polytetrafluorethylen gebildetes Molekularsieb (8) verwendet ist.

6. Gehäuse nach Anspruch 5, dadurch gekennzeichnet , daß das Polytetrafluorethylen als poröse Oberflächenschicht (8) auf ein Trägervlies (9) aufkaschiert ist.

7. Gehäuse nach Anspruch 6, dadurch gekennzeichnet , daß als Träger (9) ein Vlies aus Polypropylen (PP), Polyethylen (PE), Polyester (PETP) oder dgl. verwendet ist.
